# EUROPÄISCHE PATENTANMELDUNG

(11) **EP 1 970 210 A1**
(43) Veröffentlichungstag der Anmeldung: **17.09.2008**
(21) Anmeldenummer: 08003531.4
(22) Anmeldetag: 27.02.2008
(51) Int. Cl.: B41N 10/04, B41N 10/06

(54) **Übertragungsform für einen Übertragungszylinder einer Druckmaschine**

(30) Priorität: 28.02.2007 DE 102007009810
(71) Anmelder: manroland AG, 63075 Offenbach (DE)
(72) Erfinder: Kandlbinder, Thomas, 86150 Augsburg (DE); Wurm, Claudius, 86291 Stadtbergen (DE)
(74) Vertreter: Ulrich, Thomas

(57) **Zusammenfassung**

Die Erfindung betrifft eine Übertragungsform, insbesondere eine Gummituchplatte, für einen Übertragungszylinder, mit einem plattenartigen Träger (17), wobei auf eine erste Seite des plattenartigen Trägers (17) ein der Farbübertragung dienendes Gummituch (18) aufgebracht ist, und wobei auf eine der ersten Seite gegenüberliegende zweite Seite des plattenartigen Trägers (17) eine Folie (19) aufgebracht ist, über die eine Aufzugshöhe der Übertragungsform auf einem Übertragungszylinder vorgebbar ist. Erfindungsgemäß ist die Folie (19) derart auf die zweite Seite des plattenartigen Trägers (17) aufgebracht, dass eine auf der zweiten Seite von der Folie (19) überdeckte Fläche des Trägers (17) kleiner ist als eine auf der ersten Seite von dem Gummituch (18) überdeckte Fläche des Trägers (17).

## Beschreibung

Die Erfindung betrifft eine Übertragungsform für einen Übertragungszylinder einer Druckmaschine nach dem Oberbegriff des Anspruchs 1.

Ein Druckwerk einer Druckmaschine, insbesondere einer Rollendruckmaschine, umfasst neben einem Formzylinder und einem Übertragungszylinder weiterhin ein Farbwerk sowie vorzugsweise ein Feuchtwerk. Auf dem Formzylinder ist mindestens eine Druckform und auf dem Übertragungszylinder ist mindestens eine Übertragungsform angeordnet. Formzylinder werden auch als Plattenzylinder und Übertragungszylinder auch als Gummizylinder bezeichnet.

Als Übertragungsformen finden in Rollendruckmaschinen insbesondere Gummituchplatten Verwendung, wobei eine Gummituchplatte einen plattenförmigen Träger aufweist. Auf eine erste Seite des plattenförmigen Trägers ist ein der Farbübertragung dienendes Gummituch aufgebracht. Auf eine der ersten Seite gegenüberliegende zweite Seite des plattenförmigen Trägers ist eine Folie aufgebracht, wobei über die Folie eine Aufzugshöhe der Übertragungsform auf einem Übertragungszylinder bestimmt werden kann. Der plattenförmige Träger der Gummituchplatte kann aus einem metallischen Werkstoff oder aus einem Kunststoff hergestellt sein. Gummituchplatten werden auch als Metalldrucktücher bezeichnet.

Bei aus der Praxis bekannten Gummituchplatten sind das Gummituch sowie die Folie derart auf den plattenförmigen Träger aufgebracht, dass eine von der Folie im Bereich der zweiten Seite überdeckte Fläche des plattenförmigen Trägers der Fläche entspricht, die das Gummituch auf der ersten Seite des plattenförmigen Trägers überdeckt.

Hiervon ausgehend liegt der vorliegenden Erfindung das Problem zugrunde, eine neuartige Übertragungsform für einen Übertragungszylinder einer Druckmaschine mit verbesserten Druckeigenschaften zu schaffen.

Dieses Problem wird durch eine Übertragungsform gemäß Patentanspruch 1 gelöst. Erfindungsgemäß ist die Folie derart auf die zweite Seite des plattenartigen Trägers aufgebracht, dass eine auf der zweiten Seite von der Folie überdeckte Fläche des Trägers kleiner ist als eine auf der ersten Seite von dem Gummituch überdeckte Fläche des Trägers.

Im Sinne der hier vorliegenden Erfindung wird vorgeschlagen, durch gezieltes Aussparen der Folie an der zweiten Seite des plattenförmigen Trägers die Folie derart auf dem plattenförmigen Träger aufzubringen, dass die auf der zweiten Seite von der Folie überdeckte Fläche des Trägers kleiner als die auf der ersten Seite vom Gummituch überdeckte Fläche des plattenartigen Trägers ist. Hierdurch kann die Druckqualität verbessert werden.

Nach einer vorteilhaften Weiterbildung der Erfindung entspricht in Axialrichtung die Überdeckung des plattenartigen Trägers durch die Folie der Überdeckung des plattenartigen Trägers durch das Gummituch, wohingegen in Umfangsrichtung die Überdeckung des plattenartigen Trägers durch die Folie kleiner ist als die Überdeckung des plattenartigen Trägers durch das Gummituch.

Vorzugsweise weist der plattenartige Träger ein dem Spannen der Übertragungsform dienendes Vorlaufende sowie Nachlaufende auf, wobei dem Vorlaufende bzw. Nachlaufende benachbarte Ränder der Folie vom Biegeradius des Vorlaufendes und/oder Nachlaufendes einen Abstand zwischen 4 mm und 10 mm aufweisen, und wobei in der Mitte zwischen dem Vorlaufende und dem Nachlaufende ein Abschnitt mit einer Breite zwischen 8 mm und 16 mm nicht von Folie überdeckt ist.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, unter Bezugnahme auf die Zeichnung nachfolgend näher erläutert. Dabei zeigt:
- Fig. 1:: eine schematisierte Seitenansicht einer aus dem Stand der Technik bekannten Übertragungsform;
- Fig. 2:: eine schematisierte Seitenansicht einer erfindungsgemäßen Übertragungsform; und
- Fig. 3:: die Übertragungsform der Fig. 2 in einer Draufsicht.

Bevor nachfolgend unter Bezugnahme auf Fig. 2 und 3 eine erfindungsgemäße Übertragungsform im Detail beschrieben wird, sei vorab unter Bezugnahme auf Fig. 1 eine aus dem Stand der Technik bekannte Übertragungsform beschrieben.

Fig. 1 zeigt stark schematisiert eine aus dem Stand der Technik bekannte, als Gummituchplatte 10 ausgebildete Übertragungsform, wobei die Gummituchplatte 10 einen plattenartigen Träger 11 ausweist. Auf eine erste Seite des plattenartigen Trägers 11 ist ein der Farbübertragung dienendes Gummituch 12 aufgebracht. Auf eine der ersten Seite gegenüberliegende zweite Seite des plattenartigen Trägers 11 ist eine Folie 13 aufgebracht, über die eine Aufzugshöhe der Gummituchplatte 10 auf einem Übertragungszylinder vorgegeben wird. Gemäß Fig. 1 verfügt der plattenartige Träger über ein dem Spannen der Gummituchplatte 10 dienendes Vorlaufende 14 sowie Nachlaufende 15. Über das Vorlaufende 14 sowie das Nachlaufende 15 kann die Gummituchplatte 10 in einem Spannkanal eines Übertragungszylinders gespannt werden. Das Vorlaufende 14 sowie Nachlaufende 15 ist gegenüber dem plattenartigen Träger 11 abgewinkelt, nämlich unter Ausbildung sogenannter Biegeradien.

Fig. 2 und 3 zeigen eine bevorzugte Ausführungsform einer erfindungsgemäßen, als Gummituchplatte 16 ausgebildeten Übertragungsform. Die Gummituchplatte 16 der Fig. 1 und 2 verfügt wiederum über einen plattenartigen Träger 17, wobei auf eine erste Seite des plattenartigen Trägers 17 wiederum ein Gummituch 18 und auf eine der ersten Seite gegenüberliegende zweite Seite wiederum eine Folie 19 aufgebracht ist.

Im Sinne der hier vorliegenden Erfindung ist die Folie 19 derart auf die zweite Seite des plattenartigen Trägers 17 aufgebracht, dass eine auf der zweiten Seite von der Folie 19 überdeckte Fläche des Trägers 17 kleiner ist als eine auf der ersten Seite von dem Gummituch 18 überdeckte Fläche des Trägers 17.

Wie insbesondere Fig. 2 entnommen werden kann, entspricht in Axialrichtung der Gummituchplatte 16 (Pfeil 20) die Überdeckung des plattenartigen Trägers 17 durch die Folie 19 der Überdeckung des plattenartigen Trägers 17 durch das Gummituch 18. In Umfangsrichtung der Gummituchplatte 16 (Pfeil 21) hingegen ist die Überdeckung des plattenartigen Trägers 17 durch die Folie 19 kleiner als die Überdeckung des plattenartigen Trägers 17 durch das Gummituch 18.

Der plattenartige Träger 17 der Gummituchplatte 16 verfügt wiederum über ein Vorlaufende 22 sowie ein Nachlaufende 23. Über das Vorlaufende 22 und Nachlaufende 23 kann die erfindungsgemäße Gummituchplatte 16 an einem Übertragungszylinder gespannt werden, wobei hierzu Vorlaufende 22 und Nachlaufende 23 in einen Spannkanal eingreifen.

Wie Fig. 2 und 3 entnommen werden kann ist der Abstand der Folie 19 vom Vorlaufende 23 sowie Nachlaufende 23 größer als der Abstand des Gummituchs 18 vom Vorlaufende 23 sowie Nachlaufende 23.

Mit anderen Worten ausgedrückt bedeutet dies, dass dem Vorlaufende 22 bzw. dem Nachlaufende 23 gegenüberliegende Ränder der Folie 19 einen größeren Abstand von einem Biegeradius des Vorlaufendes 22 bzw. des Nachlaufendes 23 aufweisen als entsprechende Ränder des Gummituchs 18.

Vorzugsweise beträgt ein Abstand X1 zwischen dem Biegeradius von Vorlaufende 22 bzw. Nachlaufende 23 und einem dem jeweiligen Biegeradius gegenüberliegenden Rand der Folie 19 zwischen 1 mm und 10 mm.

Durch das Aussparen der Folie 19 benachbart zum Biegeradius von Vorlaufende 22 und Nachlaufende 23 kann die Pressung des Gummituchs gegen den Formzylinder im Bereich des Spannkanals reduziert werden, so dass ein Mitdrucken von Druckplattenkanten, welche die Gummituchplatte 16 in diesen Bereichen überrollen, verhindert werden kann.

Nach einer vorteilhaften Weiterbildung der Erfindung weist der plattenartige Träger 17 der Gummituchplatte 16 in einem Bereich in der Mitte zwischen dem Vorlaufende 22 und dem Nachlaufende 23 einen nicht von Folie 19 überdeckten Abschnitt 24 auf, wobei der Abschnitt 24 in Umfangsrichtung gesehen vorzugsweise eine Breite X2 zwischen 2 mm und 16 mm aufweist. Durch den Abschnitt 24, der nicht von Folie 19 überdeckt ist, wird verhindert, dass um 180° versetzte Kanten von Druckplatten die Druckqualität negativ beeinträchtigen.

Die auf das zweite Ende des plattenartigen Trägers 17 aufgebrachte Folie weist eine Dicke X3 zwischen 0,04 mm und 0,6 mm auf.

### Bezugszeichenliste

- 10: Gummituchplatte
- 11: plattenartiger Träger
- 12: Gummituch
- 13: Folie
- 14: Vorlaufende
- 15: Nachlaufende
- 16: Gummituchplatte
- 17: plattenartiger Träger
- 18: Gummituch
- 19: Folie
- 20: Axialrichtung
- 21: Umfangsrichtung
- 22: Vorlaufende
- 23: Nachlaufende
- 24: Abschnitt

## Patentansprüche

1. Übertragungsform, insbesondere Gummituchplatte, für einen Übertragungszylinder, mit einem plattenartigen Träger, wobei auf eine erste Seite des plattenartigen Trägers ein der Farbübertragung dienendes Gummituch aufgebracht ist, und wobei auf eine der ersten Seite gegenüberliegende zweite Seite des plattenartigen Trägers eine Folie aufgebracht ist, über die eine Aufzugshöhe der Übertragungsform auf einem Übertragungszylinder vorgebbar ist, **dadurch gekennzeichnet, dass** die Folie (19) derart auf die zweite Seite des plattenartigen Trägers (17) aufgebracht ist, dass eine auf der zweiten Seite von der Folie (19) überdeckte Fläche des Trägers (17) kleiner ist als eine auf der ersten Seite von dem Gummituch (18) überdeckte Fläche des Trägers (17).

2. Übertragungsform nach Anspruch 1, **dadurch gekennzeichnet, dass** in Axialrichtung die Überdeckung des plattenartigen Trägers (17) durch die Folie (19) der Überdeckung des plattenartigen Trägers (17) durch das Gummituch (18) entspricht.

3. Übertragungsform nach Anspruch 1 oder 2, **dadurch gekennzeichnet, dass** in Umfangsrichtung die Überdeckung des plattenartigen Trägers (17) durch die Folie (19) kleiner ist als die Überdeckung des plattenartigen Trägers (17) durch das Gummituch (18).

4. Übertragungsform nach einem oder mehreren der Ansprüche 1 bis 3, **dadurch gekennzeichnet, dass** der plattenartige Träger (17) ein dem Spannen der Übertragungsform dienendes Vorlaufende (22) sowie Nachlaufende (23) aufweist, wobei der Abstand der Folie vom Vorlaufende (22) und/oder Nachlaufende (23) größer ist als der Abstand des Gummituchs.

5. Übertragungsform nach Anspruch 4, **dadurch gekennzeichnet, dass** Ränder der Folie (19) vom Biegeradius des Vorlaufendes (22) und/oder Nachlaufendes (23) einen Abstand (X1) zwischen 1 mm und 10 mm aufweisen.

6. Übertragungsform nach Anspruch 4 oder 5, **dadurch gekennzeichnet, dass** der plattenartige Träger (17) in der Mitte zwischen dem Vorlaufende (22) und Nachlaufende (23) einen nicht von Folie überdeckten Abschnitt (24) aufweist.

7. Übertragungsform nach Anspruch 6, **dadurch gekennzeichnet, dass** der nicht von Folie (19) überdeckte Abschnitt (24) im Betrieb von einem Spannkanal eines mit dem Übertragungszylinder zusammenwirkenden Formzylinders überrollbar ist.

8. Übertragungsform nach Anspruch 6 oder 7, **dadurch gekennzeichnet, dass** der nicht von Folie überdeckte Abschnitt (24) eine Breite (X2) zwischen 2 mm und 16 mm aufweist.

9. Übertragungsform nach einem oder mehreren der Ansprüche 1 bis 8, **dadurch gekennzeichnet, dass** die Folie (19) eine Dicke (X3) zwischen 0,04 mm und 0,6 mm aufweist.
